# FASCICULE DE BREVET EUROPEEN

(11) **EP 0 063 978 B1**
(45) Date de publication et mention de la délivrance du brevet: **11.06.1986**
(21) Numéro de dépôt: 82400631.6
(22) Date de dépôt: 06.04.1982
(51) Int. Cl.: H01P 5/16, H01P 1/00

(54) **Coupleur différentiel compact pour radar monopulse**
Kompakter Differenzkoppler für eine Monopulsradaranlage
Compact differential coupler for a monopulse radar

(30) Priorité: 10.04.1981 FR 8107205
(43) Date de publication de la demande: 03.11.1982
(73) Titulaire: THOMSON-CSF, 75008 Paris (FR)
(72) Inventeur: Blanchard, Pierre, F-75360 Paris Cedex 08 (FR)
(74) Mandataire: Benoit, Monique

## Description

La présente invention est relative à un coupleur différentiel compact pour radar monopulse.

La précision et la rapidité de mesure par le procédé de poursuite angulaire par scanning étant limitées, le procédé de poursuite angulaire par monopulse a été développé et consiste à effectuer les mesures angulaires en traitant chaque impulsion de retour de l'objectif par un aérien à directivité multiple.

On dispose par exemple une antenne formée d'un réflecteur parabolique et de deux cornets identiques placés symétriquement par rapport au foyer du réflecteur.

Chaque cornet est relié à un récepteur. Si la cible se trouve sur l'axe focal de l'aérien, les signaux reçus par les deux récepteurs seront identiques. Par contre, si la cible n'est pas sur l'axe focal, les récepteurs liés aux deux cornets ne recevront pas les mêmes signaux. La comparaison des signaux reçus dans chaque récepteur doit alors permettre de situer la position de la cible par rapport à l'axe focal, grâce à un traitement de signaux approprié.

Dans un radar de poursuite monopulse, la mesure des angles doit être faite en site et en gisement; l'aérien est donc organisé pour fournir une voie somme, une voie différence site et une voie différence gisement.

La source primaire monopulse dans une antenne monopulse à comparaison d'amplitude fournit quatre signaux sur quatre guides qui permettent d'effectuer une poursuite radar, après exploitation de ces signaux. Derrière cette source primaire monopulse est placé un coupleur différentiel constitue de quatre Tés magiques groupés suivant le schéma représenté sur la figure 1.

La source envoie quatre ondes A, B, C et D respectivement sur les quatre voies 1, 2, 3 et 4 du coupleur. La voie _{E} reçoit la somme des puissances des signaux recueillis par les quatre voies 1 à 4:A + B + C + D. La voie A S effectue la différence haut-bas A S: (A + B)(C + D) et la voie A G effectue la différence droite-gauche,Δ G: (A + C) - (B + D). On est ainsi ramené à un problème plan, pour chacune des ecartométries site et gisement.

L'émission se fait par la voie s, l'aérien se comportant alors comme un aérien à lobe unique et la réception se fait sur les trois voies s, A S et A G. Lorsque l'objectif est parfaitement pointé, la voie _{E} reçoit un signal de puissance maximale tandis que les voies différences A S et A G ne reçoivent rien. Lorsqu'un dépointage faible existe, ce signal reçu par la voie s n'est pas sensiblement change, mais il apparait sur les voies A S et A G des signaux de dépointage en site et/ou en gisement dont la puissance n'est pas négligeable.

Suivant leur signe, on sait si le dépointage a lieu vers le haut ou vers le bas pour la voie difference site0 S, vers la droite ou vers la gauche pour la voie différence gisement A G.

Actuellement, il existe deux types de réalisation d'un coupleur différentiel constitué de Tés magiques. Suivant le premier type, représenté, sur la figure 2, les Tés magiques 5, 6, 7 et 8 sont réalisés séparément puis assemblés par des guides de liaison 9 et 10 par exemple et des brides de jonction 11, 12, 13, 14. Un coupleur différentiel ainsi réalisé est encombrant à cause de l'adjonction des guides reliant les Tés, onéreux par le grand nombre de pièces à usiner et à ajuster et enfin ne présente pas toujours un bon découplage, la symétrie des pièces et des raccordements n'étant pas parfaite, notamment en raison des capacités parasites des arêtes des brides de jonction.

Suivant le second type de réalisation d'un coupleur différentiel, les Tés magiques qui le constituent sont groupés par un procédé de mécanobrasure permettant de réaliser des ensembles relativement peu encombrants mais chers. Au moment de la brasure, un déchet important se produit et introduit inévitablement des déformations provoquant une mauvaise symétrie.

Pour remédier à ces inconvénients, la présente invention réalise un coupleur différentiel compact, constitué de quatre Tés magiques et usinable par une machine à commande numérique.

Selon une caractéristique de l'invention, ce coupleur différentiel compact pour radar monopulse constitué par quatre Tés magiques, comprend deux pièces métalliques symétriques par rapport à un plan assemblées en regard l'une de l'autre suivant ce plan de symétrie n et usinées de sorte que leur assemblage constitue les quatre Tés magiques, dont deux sont du type fourchette plan H, le troisième est du type à charge coaxiale et le quatrième est du type fourchette plan E.

Selon une autre caractéristique de l'invention, ce coupleur est constitué de deux pièces métalliques symétriques par rapport à un plan et usinables entièrement par fraiseuse à commande numérique.

Selon une troisième caractéristique, les deux pièces métalliques constituant ce coupleur sont assemblées par des vis, une plaque métallique étant placée entre les deux pièces dans le plan de symétrie, au niveau des deux Tés magiques du type fourchette plan H.

D'autres caractéristiques et avantages de l'invention apparaîtront dans la description qui suit, illustrée par les figures suivantes qui, outre la figure 1 représentant le schema genéral d'un coupleur et la figure 2 montrant une realisation d'un coupleur selon l'art antérieur, représentent:.
- la figure 3: le schéma d'un coupleur différentiel compact selon l'invention;
- la figure 4: une réalisation d'un coupleur différentiel compact selon l'invention;
- la figure 5: une des deux pièces métalliques constituant principalement le coupleur selon l'invention.

La figure 3 représente le schema d'un coupleur différentiel compact selon l'invention. Il comporte deux Tés magiques 15 et 16 du type à fourchette plan H, un Té 17 du type à charge coaxiale et un Té 18 du type fourchette plan E. Les Tés 15 et 16 comprennent chacun deux voies d'entrée 19 et 20 pour le Té 15 et 21 et 22 pour le Té 16 - qui sont habituellement reliées aux voies d'une source monopulse associée au coupleur et deux voies de sortie, l'une 23 ou 24 aboutissant aux deux voies d'entrée du Té 17 à charge coaxiale et l'autre 25 ou 26 directement reliée aux voies d'entrée 27 et 270 du Té fourchette plan E 18. Le Té 17 a l'une de ses deux voies de sortie est chargée par une charge coaxiale 28 et son autre voie de sortie 29 réalise la voie différence gisement ΔG du coupleur. La voie de sortie 30 du Té fourchette plan E 18 réalise la voie différence site AS du coupleur et l'autre voie 31 réalise la voie somme _{E} du coupleur.

Une réalisation d'un tel coupleur différentiel sous forme compacte est représentée sur la figure 4. Il est constitué principalement de deux pièces métalliques 32 et 33 symétriques par rapport à un plan x, assemblées suivant ce plan par un jeu de vis 34. Ces deux pièces sont usinées de façon à réaliser les quatre Tés magiques du coupleur, précédemment décrit.

Sur cette figure sont représentées les deux voies 19 et 20 pour le Té 15 et 21 et 22 pour le Té 16 qui sont branchées sur les voies d'une source monopulse associée au coupleur. Afin que ces quatre voies 19 à 22 soient exactement en phase à l'entrée du coupleur, on place deux déphaseurs 35 et 36 constitués par des plaquettes 27 et 38 de matériau diélectrique qui sont introduites plus ou moins profondément dans les voies. On remarque également sur la figure la charge coaxiale 28 fermant la voie de sortie 280 du Té 17, dessinée en pointillés de même que la voie 29 correspondant à la voie différence gisement ΔG du coupleur.

Comme on le verra sur la figure 5, les voies 19 à 22 sont réalisées par des cavités creusées sur un des côtés de chacune des deux pièces métalliques 32 et 33. Aussi, lors de leur assemblage pour constituer le coupleur, il est nécessaire de placer entre ces deux pièces une plaque métallique 39 dans leur plan de symétrie π. Au niveau des voies pour bien séparer les différentes voies elles-mêmes, la plaque 39 présente une épaisseur plus grande, permettant à celleci de mieux s'adapter aux cavités.

La figure 5 représente un des deux composants principaux du coupleur réalisé selon l'invention, en l'occurence la pièce 33. Les éléments portant les mêmes références sur les figures 4 et 5 sont identiques et assurent les mêmes fonctions. La pièce 33 comporte deux cavités creusées sur un de ses côtés et qui sont fermées par la plaque métallique 39, mentionnée plus haut et représentée en pointillés sur la figure, réalisant ainsi les voies 20 et 22 d'entrée des Tés 15 et 16. Perpendiculairement à ces voies, sont creusées deux autres cavités dans chacune des deux pièces 32 et 33, réalisant lors de leur assemblage les voies 23 et 24 du Té 17 à charge coaxiale, dont la voie de sortie 29 constituant la voie différence gisement AG est creusée à travers toute l'épaisseur de la pièce 33.

Les voies de sortie 25 et 26, schématisées sur la figure 3 des Tés 15 et 16 sont réalisées à partir de la réunion des cavités 40et 41 creusées dans le prolongement des voies 20 et 22 et de cavités similaires creusées dans l'autre pièce métallique 32, symétriquement par rapport au plan π. Ces deux voies 25 et 26 aboutissent aux deux voies 27 et 270 du Té fourchette plan E 18, dont la voie de sortie 31 réalisant la voie somme s du coupleur est constituée par la réunion d'une cavité 42 creusée dans la pièce 33 et d'une cavité symétrique par rapport au plan π creusée dans la pièce 32. La voie différence site AS du coupleur est réalisée par une cavite creusée perpendiculairement au plan π, à travers toute l'épaisseur de la pièce 32, non représentée sur la figure.

Ainsi vient d'être décrit un coupleur différentiel compact pour radar monopulse, constitué par quatre Tés magiques, et réalisé essentiellement à partir de l'assemblage de deux pièces métalliques symétriques par rapport à un plan. Grâce à la quasi symétrie de ces deux pièces, elles peuvent être usinées par une fraiseuse à commande numérique d'où une meilleure productivité de ce genre de coupleur.

L'avantage de ce procédé de fabrication réside dans le fait qu'une grande partie du programme de cette machine est commune à la réalisation des deux pièces, entraînant ainsi une excellente symétrie. L'assemblage de ces deux pièces se fait ensuite par un jeu de vis, réalisant alors un ensemble monobloc où les liaisons entre les quatre Tés magiques sont très réduites permettant un bon découplage donc des meilleurs performances techniques du coupleur. Enfin, cette réalisation est moins coûteuse que celles de l'art antérieur et permet d'obtenir un coupleur compact peu encombrant et d'une reproductibilité excellente, en bande de fréquence "X" aussi bien que pour toutes les bandes au dessus de la bande "S".

## Revendications

1. Coupleur différentiel compact pour radar monopulse, constitué par quatre Tés magiques, caractérisé en ce qu'il comprend deux pièces métalliques (32 et 33) symétriques par rapport à un plan (n), assemblées en regard l'une de l'autre suivant ce plan de symétrie (π) et usinées de sorte que leur assemblage constitue les quatre Tés magiques (15 à 18), dont deux (15 et 16) sont du type fourchette plan H, le troisième (17) est du type à charge coaxiale et le quatrième (18) est du type fourchette plan E.

2. Coupleur différentiel selon la revendication 1, caractérisé en ce que les deux Tés magiques (1 5 et 16) sont tels que, pour chacun d'eux:
- deux voies (19 et 20) et (21 et 22) sont branchées sur les voies d'une source monopulse à laquelle ce coupleur est associé,
- une troisième voie (23 et 24) est reliée directement au troisième Té magique (17) à la sortie duquel est réalisée la voie (29) différence gisement (AG) du coupleur,
- la quatrième voie (25 et 26) est reliée directement aux deux voies (27 et 270) du quatrième Té magique (18), dans les deux autres voies (30 et 31) duquel sont réalisées respectivement la voie somme (s) et la voie différence site (AS) du coupleur.

3. Coupleur différentiel selon la revendication 2, caractérisé en ce que chacune des voies (19-20) et (21-22) des Tés magiques fourchette plan H (15 et 16) est réalisée par deux cavités creusées respectivement sur un des côtés, parallèles au plan (x), de chacune des deux pièces (32) et (33), symétriquement par rapport au plan (n) et fermées par une plaque métallique (38) placée dans ce plan de symétrie (n).

4. Coupleur différentiel selon la revendication 2, caractérisé en ce que les voies d'entrée (23 et 24) du Té (17) à charge coaxiale sont réalisées par deux cavités creusées respectivement sur un des côtés parallèles au plan (n) de chacune des deux pièces (32) et (33), perpendiculairement aux voies ( 19 à 22) et symétriquement par rapport au plan (n).

5. Coupleur différentiel selon la revendication 2, caractérisé en ce que l'une des voies de sortie (28) du Té (17) est fermée par une charge coaxiale (28), placée perpendiculairement au plan (n) et dans l'axe de la cavité réalisant l'autre voie de sortie (29) correspondant à la voie différence gisement ( AG) du coupleur.

6. Coupleur différentiel selon la revendication 2, caractérisé en ce que les voies de sortie (25 et 26) respectivement des Tés (15 et 16) sont réalisées par des cavités creusées respectivement sur un des côtés parallèles au plan (π) de chacune des deux pièces (32 et (33).

7. Coupleur différentiel selon l'une des revendication 1 à 6, caractérisé en ce que les deux pièces métalliques (32 et 31) symétriques par rapport au plan (π) sont usinables entièrement par fraiseuse à commande numérique.

8. Coupleur différentiel selon la revendication 3, caractérisé en ce que les deux pièces métalliques (32 et 33) sont assemblées par des vis (34).

9. Radar de poursuite monopulse comprenant un coupleur différentiel réalisé suivant l'une des revendications 1 à 8.

## Patentansprüche

1. Kompakter differentieller Koppler für Monopuls-Radar, gebildet aus vier magischen T-Stücken, dadurch gekennzeichnet, daß er zwei metallische Teile (32 und 33) enthält, welche symmetrisch in Bezug auf eine Ebene (π) sind, einander gegenüberliegend längs dieser Symmetrieebene (x) zusammengefügt sind sowie derart bearbeitet sind, daß ihre Zusammenfügung die vier magischen T-Stücke (15 bis 18) ergibt, wovon zwei (15 und 16) vom ebenen Gabeltyp H sind, das dritte (17) vom Typ mit koaxialer Belastung und das vierte (18) vom ebenen Gabeltyp E ist.

2. Differentieller Koppler nach Anspruch 1, dadurch gekennzeichnet, daß die zwei magischen T-Stücke (15 und 16) derart sind, daß für jedes von ihnen:
- zwei Zweige (19 und 20) und (21 und 22) an die Wege einer Monopulsquelle angeschlossen sind, welcher dieser Koppler zugeordnet ist,
- ein dritter Zweig (23 und 24) direkt mit dem dritten magischen T-Stück (17) verbunden ist, an dessen Ausgang der Seitenwinkel-Differenzkanal (AG) des Kopplers gebildet ist,
- der vierte Zweig (25 und 26) direkt mit den zwei Zweigen (27 und 270) des vierten magischen T-Stücks (18) verbunden ist, in dessen zwei anderen Zweigen (30 und 31) der Höhenwinkel-Summenkanal (s) bzw. -Differenzkanal (AS) des Kopplers gebildet ist.

3. Differentieller Koppler nach Anspruch 2, dadurch gekennzeichnet, daß jeder der Zweige (19-20) und (21-22) der ebenen gabelförmigen magischen T-Stücke vom Typ H (15 und 16) gebildet ist durch zwei Hohlräume, welche auf jeweils einer zur Ebene (π) parallelen Seite je eines der zwei Teile (32) und (33) symmetrisch in Bezug auf die Ebene (x) ausgehöhlt sind sowie durch eine Metallplatte (38) geschlossen sind, die in dieser Symmetrieebene (x) liegt.

4. Differentieller Koppler nach Anspruch 2, dadurch gekennzeichnet, daß die Eingangszweige (23 und 24) des T-Stücks (17) mit koaxialer Belastung durch zwei Hohlräume gebildet sind, welche auf je einer der zur Ebene (π) parallelen Seiten je eines der zwei Teile (32) und (33) senkrecht zu den Zweigen (19 bis 22) und symmetrisch in Bezug auf die Ebene (π) ausgehöhlt sind.

5. Differentieller Koppler nach Anspruch 2, dadurch gekennzeichnet, daß einer der Ausgangszweige (28) des T-Stücks (17) durch eine koaxiale Belastung (28) verschlossen ist, die senkrecht zur Ebene (π) sowie in der Achse des Hohlraumes angeordnet ist, welcher den anderen Ausgangszweig (29) bildet, der dem Seitenwinkel-Diffenzkanal (AG) des Kopplers entspricht.

6. Differentieller Koppler nach Anspruch 2, dadurch gekennzeichnet, daß die Ausgangszweige (25 und 26) der T-Stücke (15 und 16) durch Hohlräume gebildet sind, welche aus je einer der zur Ebene (x) parallelen Seiten jedes der zwei Teile (32) und (33) ausgehöhlt sind.

7. Differentieller Koppler nach einem der Ansprüche 1 bis 6, dadurch gekennzeichnet, daß die zwei Metallteile (32 und 31), welche zur Ebene (n) symmetrisch sind, vollständig durch digital gesteuertes Fräsen bearbeitet werden können.

8. Differentieller Koppler nach Anspruch 3, dadurch gekennzeichnet, daß die zwei Metallteile (32 und 33) durch Schrauben (34) zusammengebaut sind.

9. Monopuls-Verfolgungsradar mit einem differentiellen Koppler nach einem der Ansprüche 1 bis 8.

## Claims

1. Compact differential coupler for a monopulse radar constituted by four magic Ts, characterized in that it comprises two metallic pieces (32 and 33) symmetrical with respect to a plane (n) assembled opposite each other along said symmetry plane (π) and machined in such a manner that their assembly forms the four magic Ts (15 to 18), two of which (15 and 16) are of plane H fork type, the third (17) being of the type with coaxial load and the fourth (18) of the plane E fork type.

2. Differential coupler according to claim 1, characterized in that the two magic Ts (15 and 16) are such that for each of them:
- two branches (19 and 20) and (21 and 22) are connected to the branches of a monopulse source with which said coupler is associated,
- a third branch (23 and 24) is connected directly to the third magic T (17) to the output of which (29) the azimuthal difference channel (AG) of the coupler is connected,
- the fourth branch (25 and 26) is connected directly to the two branches (27 and 270) of the fourth magic T (18), in the two other branches (30 and 31) of which are formed respectively the elevational sum channel (e) and the difference channel (AS) of the coupler.

3. Differential coupler according to claim 2, characterized in that each of the branches (19-20) and (21-22) of the plane Hfork type magic Ts (15 and 16) is formed by two cavities hollowed respectively on one of the sides parallel to the plane (π) of each of the two pieces (32) and (33) symmetrically with respect to the plane (n) and closed by a metal plate (38) located in said symmetry plane (n).

4. Differential coupler according to claim 2, characterized in that the input branches (23 and 24) of the coaxial load T (17) are formed by two cavities hollowed respectively on one of the sides parallel to the plane (π) of each of the two pieces (32) and (33) perpendicularly to the branches (19 to 22) and symmetrical with respect to the plane (π).

5. Differential coupler according to claim 2, characterized in that one of the output branches (28) of the T (17) is closed by a coaxial load (28) located perpendicularly to the plane (π) and in the axis of the cavity forming the other output branch (29) corresponding to the azimuthal difference channel (AG) of the coupler.

6. Differential coupler according to claim 2, characterized in that the output branches (25 and 26) of the Ts (15 and 16) respectively are formed by cavities hollowed respectively on one of the sides parallel to the plane (n) of each of the two pieces (32) and (33).

7. Differential coupler according to any one of claims 1 to 6, characterized in that the two metal pieces (32 and 31) symmetrical with respect to the plane (x) can be machined entirely by digital control milling.

8. Differential coupler according to claim 3, characterized in that the two metal pieces (32 and 33) are assembled by screws (34).

9. Monopulse tracking radar comprising a differential coupler realised according to one of claims 1 to 8.
